# EUROPÄISCHE PATENTSCHRIFT

(11) **EP 0 157 090 B1**
(45) Veröffentlichungstag und Bekanntmachung des Hinweises auf die Patenterteilung: **24.01.1990**
(21) Anmeldenummer: 85100612.2
(22) Anmeldetag: 22.01.1985
(51) Int. Cl.: B08B 3/08, C23G 5/04

(54) **Verfahren sowie Anlage zur Reinigung von Werkstücken mittels eines flüssigen Lösemittels**
Method and apparatus for cleaning work pieces by means of a volatile solvent
Méthode et dispositif pour le nettoyage de pièces, au moyen d'un solvant volatil

(30) Priorität: 31.03.1984 DE 3412007
(43) Veröffentlichungstag der Anmeldung: 09.10.1985
(73) Patentinhaber: Dürr GmbH, D-70435 Stuttgart (DE); ROBERT BOSCH GMBH, 70442 Stuttgart (DE)
(72) Erfinder: Koblenzer, Heinz, D-7024 Filderstadt 4 (DE); Hösel, Peter, D-7530 Pforzheim (DE); Staudinger, Franz, Dipl.-Ing. (FH), D-7061 Berglen (DE); Franke, Klaus, D-7000 Stuttgart 30 (DE)
(74) Vertreter: Hoeger, Stellrecht & Partner

(56) Entgegenhaltungen:
- GB-A- 2 084 613
- GB-A- 2 092 620
- SE-C- 110 711
- US-A- 3 079 286
- US-A- 3 144 872
- US-A- 4 101 340

## Beschreibung

Die Erfindung betrifft ein Verfahren für die Reinigung von Werkstücken mittels eines flüssigen Lösemittels in einer Behandlungskammer, bei dem dis Werkstücke nach dem Reinigen in einem geschlossenen Trocknungsraum durch einen Gasstrom getrocknet werden, wobei mindestens ein Teil des Trocknungsgases in einem Trockungsgaskreislauf von einem Teil des in Dampfform mitgeführten Lösemittels durch Abkühlung in einer Kondensationsstufe befreit und in den Trockungsraum zurückgeführt wird und wobei ferner ein Adsorptionsmittel zur Adsorption von bei der Trockung entstehendem Lösemitteldampf sowie eine Heizvorrichtung verwendet werden. Bei den in Rede stehenden Lösemitteln handelt es sich um solche, mit denen sich fettige, ölige oder ähnliche Verschmutzungen lösen lassen.

Bei einem bekannten Verfahren der vorstehend erwähnten Art (DE-A-32 05 736) dient die Behandlungskammer gleichzeitig als Trocknungsraum und ist deshalb in den Trocknungsgaskreislauf integriert, welcher eine als Wärmetauscher ausgebildete Kondensationsstufe, ein Gebläse sowie eine gleichfalls als Wärmetauscher ausgebildete Heizvorrichtung zum Aufheizen der als Trocknungsgas umgewälzte Luft enthält Von der Kondensationsstufe führt eine Rückführleitung für kondensiertes Lösemittel zu der Behandlungskammer. In dieser sind Lösemittel-Sprühdüsen installiert, welche Bestandteil eines Lösemittelkreislaufs sind, d. h. das Lösemittel wird am Boden der Behandlungskammer abgezogen und über eine Pumpe zu den Sprühdüsen zurückgefördert. Verschmutztes Lösemittel wird aus dem Lösemittelkreislauf abgezogen und über eine Destilliereinrichtung regeneriert.

Da selbst bei einer mit Tiefkühlung arbeitenden Kondensationsstufe im Trocknungsgaskreislauf die Behandlungskammer nach Abschluss der Trocknung noch zu viel Lösemitteldampf enthält, jedenfalls dann, wenn in der Kondensationsstufe mit Temperaturen gearbeitet wird, die sich im industriellen Massstab mit wirtschaftlich vertretbaren Kosten erreichen lassen (das häufig verwendete Trichloräthylen hat z. B. bei -10° C immer noch einen Sättigungsgehalt von nahezu 100 g/m³), wird bei dem bekannten Verfahren nach dem Trocknen der Werkstücke der Trocknungsgaskreislauf abgeschaltet und die Behandlungskammer mit Raumluft so lange gespült, bis die Lösemittelkonzentration in der Behandlungskammer unterhalb der maximal zulässigen Arbeitsplatzkonzentration liegt ; die aus der Umgebung angesaugte und zum Spülen der Behandlungskammer verwendete Raumluft wird über Dach abgeblasen, wobei sie zuvor durch eine Kondensationsstufe oder über Aktivkohle geleitet werden kann, um den grössten Teil des Lösemitteldampfs zu entfernen.

Nachteilig an der bekannten Anlage ist nicht nur der verhältnismässig grosse bauliche Aufwand im Fall einer Reinigung der Abluft, sondern die zum Spülen der Behandlungskammer aus der Umgebung angesaugte Raumluft führt im Winter zu einem Verlust an Heizenergie, und die Anlage lässt sich nur mit hohem Aufwand emissionsfrei betreiben, da, wie bereits erwähnt wurde, durch eine mit vertretbarem Aufwand betriebene Kondensationsstufe sich die Lösemitteldämpfe aus der zum Spülen der Behandlungskammer verwendeten Raumluft nur unzureichend entfernen lassen und ein Aktivkohle-Adsorber nach verhältnismässig kurzer Zeit mit frischer bzw. regenerierter Aktivkohle gefüllt werden muss. Bei den üblichen Regenerierverfahren für Aktivkohle wird in diese Wasserdampf eingeblasen, der anschliessend in einer Kondensationsstufe kondensiert wird. Damit sind aber mit dem durch die Erfindung zu verbessemden Verfahren zahlreiche Nachteile verbunden : Ein hoher Dampf- und damit Energieverbrauch ; zusammen mit dem Wasser kondensiert auch das Lösemittel, was einerseits dessen Wiederverwendung erschwert und andererseits zu Abwasserproblemen führen kann ; bei manchen chlorierten Kohlenwasserstoffen besteht die Gefahr der Hydrolyse (z. B. bei dem sehr häufig verwendeten 1.1.1-Trichloräthan) ; auch muss die Aktivkohle nach dem Einblasen des heissen Dampfes erst wieder vorgetrocknet werden, ehe man sie im Adsorber wieder verwenden kann; schliesslich enthält die zum Spülen der Behandlungskammer verwendete Raumluft Luftfeuchtigkeit, die zusammen mit dem Lösemitteldampf adsorbiert und desorbiert werden kann, aber eben nur dann, wenn ein wasserspezifischer Adsorber wie z. B. ein Molekularsieb eingesetzt wird (DE-OS 31 39 369).

Bei einem anderen bekannten Reinigungsverfahren der eingangs erwähnten Art (SE-A-110 711) wird im Trocknungsgaskreislauf ein Adsorptionsmittel verwendet, mit dem - in Strömungsrichtung des Trocknungsgases - hinter der Kondensationsstufe weiterer Lösemitteldampf aus dem Trocknungsgas entfernt werden soll, ehe es durch die Heizvorrichtung wieder erwärmt und in den von einer Behandlungskammer gebildeten Trocknungsraum zurückgeführt wird (Trocknungsphase). Zum Regenerieren des Adsorptionsmittels besitzt diese bekannte Anlage eine Bypass-Leitung, durch dis unter Umgehung des Trocknungsraums die Kondensationsstufe, ein das Adsorptionsmittel enthaltender Adsorber und dis Heizvorrichtung sowie ein umschaltbares Gebläse zu einem Hilfskreislauf für das Trocknungsgas zusammengeschlossen werden, in dem nach Umkehr der Förderrichtung des Gebläses das Adsorptionsmittel regeneriert wird. Dabei wird das Trocknungsgas zunächst mit Hilfe der Heizvorrichtung erwärmt, um das anschließend vom Trocknungsgas durchströmte Adsorptionsmittel zu erwärmen ; dieses gibt infolgedessen zuvor adsorbierten Lösemitteldampf frei, der in der sich anschließenden Kondensationsstufe teilweise auskondensiert wird (Desorptionsphase). Da bei diesem bekannten Verfahren das Adsorptionsmittel während der Trocknungsphase nicht regeneriert wird, verliert es im Laufe der Trocknungphase sein Adsorptionsvermögen zu einem erheblichen Teil, so daß auch dieses Verfahren entweder einen hohen apparativen Aufwand (Tieftemperatur-Kondensationsstufe und/oder große Adsorptionsmittelmenge) erforderlich macht oder beim Öffnen des Trocknungsraums die Umgebung mit erheblichen Mengen an Lösemitteldampf belastet wird, verzichtet man auf eine Spülung des Trocknungsraums mit Raumluft vor der Entnahme der Werkstücke.

Der Erfindung lag die Aufgabe zugrunde, ein Verfahren der eingangs erwähnten Art zu schaffen, welches sich mit einer einfach aufgebauten, abluftfrei betreibbaren Anlage durchführen läßt und es infolgedessen ermöglicht, auf eine Spülung der Behandlungskammer bzw. des Trocknungsraums mit Raumluft zu verzichten. Erfindungsgemäß läßt sich diese Aufgabe dadurch lösen, daß in einer Trocknungs- und Desorptionsphase das Trocknungsgas im Trocknungsgaskreislauf nach dem Abkühlen und Kondensieren eines Teils des mitgeführten Lösemittels über ein erwärmtes Adsorptionsmittel für den Lösemitteldampf geleitet wird, um von dem erwärmten Adsorptionsmittel desorbierten Lösemitteldampf ab- und der Kondensationsstufe zuzuführen, und dass zur weiteren Reinigung des Trocknungsgases dieses in einer Adsorptionsphase im Trocknungsgaskreislauf in kühlem Zustand über ein Adsorptionsmittel geleitet wird. In der Trocknungs- und Desorptionsphase wird also nicht nur ein grosser Teil des vom Trocknungsgas mitgeschleppten Lösemitteldampfs in der Kondensationsstufe entfernt, sondern durch das Trocknungsgas gleichzeitig das erwärmte Adsorptionsmittel regeneriert, so dass in der sich anschliessenden Adsorptionsphase das Lösemittel durch kühles Adsorptionsmittel so weitgehend aus dem Trocknungsgas entfernt werden kann, dass im Trocknungsraum die maximale Arbeitsplatzkon-. zentration unterschritten wird und infolgedessen die Werkstücke der Anlage entnommen werden können. Bei dem erfindungsgemässen Verfahren kann also auf die problematische Regenerierung des Adsorptionsmittels mit Wasserdampf verzichtet werden, der apparative Aufbau ist ausserordentlich einfach und als Adsorptionsmittel lässt sich jedes für das verwendete Lösemittel wirksame Adsorptionsmittel verwenden, welches eine Desorption, d. h. Regenerierung, bei erhöhten Temperaturen ermöglicht. Selbstverständlich kann auch bei dem erfindungsgemässen Verfahren die Behandlungskammer, in der die Werkstücke gereinigt werden, als Trocknungsraum verwendet werden. Als Adsorptionsmittel empfiehlt sich besonders Aktivkohle, und für die Erwärmung des Adsorptionsmittels zum Zwecke der Desorption könnte eine gesonderte Heizvorrichtung zum Erwärmen des Adsorptionsmittels vorgesehen sein.

Als grosser Vorteil des erfindungsgemässen Verfahrens ist es zu werten, dass es sich abluft-und abwasserfrei durchführen lässt.

Es sei noch darauf hingewiesen, dass es an sich bekannt ist, Aktivkohle mit heisser Luft oder heissem Inertgas zu regenerieren (DE-PS 16 19 850), wobei die Luft im Gegenstrom durch die Aktivkohle hindurchgeleitet, das Gemisch aus Luft und Lösemitteldampf anschliessend katalytisch verbrannt und der so entstehende heisse Gasstrom teilweise erneut durch die Aktivkohle hindurchgeleitet wird. Hingegen entfallen bei einer Anlage zur Durchführung des erfindungsgemässen Verfahrens die bei den bekannten Regenerierverfahren für Adsorptionsmittel erforderlichen Umschaltventile und Einrichtungen zum Aufbereiten (Trocknen, Reinigen und Aufheizen) des Regeneriergases bzw. die Einrichtungen zum Herstellen des für die Desorption verwendbaren Wasserdampfs sowie seiner Abtrennung von dem desorbierten Lösemittel.

Bei einer bevorzugten Ausführungsform des erfindungsgemässen Verfahrens wird das Adsorptionsmittel für die Desorptionsphase nicht unmittelbar durch eine Heizvorrichtung erwärmt, sondem durch das Trocknungsgas, welches hinter der Kondensationsstufe erwärmt wird. Dadurch lässt sich nicht nur erreichen, dass das Adsorptionsmittel gleichmässig erwärmt wird, sondern man schafft auch die Voraussetzungen für die Wiederverwendung der in der Kondensationsstufe anfallenden Kondensationswärme mittels einer Wärmepumpe zum Aufheizen des Trocknungsgases.

Um während der Adsorptionsphase das Adsorptionsmittel wieder abzukühlen und gegebenenfalls Lösemittel in der Kondensationsstufe zurückzugewinnen, empfiehlt es sich, das Trocknungsgas auch während der Adsorptionsphase in der Kondensationsstufe zu kühlen.

Grundsätzlich könnte das Trocknungsgas während der Adsorptionsphase den Trocknungskreislauf entgegengesetzt zur Strömungsrichtung während der Trocknungs- und Desorptionsphase durchströmen, vorteilhafter ist es jedoch, für beide Phasen dieselbe Strömungsrichtung zu wählen, so dass das Trocknungsgas von der Kondensationsstufe über die ein- bzw. ausgeschaltete Heizvorrichtung zum Adsorber strömt.

Bei einer bevorzugten Ausführungsform des erfindungsgemässen Reinigungsverfahrens wird dieses in Zyklen durchgeführt, deren jeder eine Reinigungsphase, während der die Werkstücke gereinigt werden, eine Trocknungs- und Desorptionsphase sowie eine Adsorptionsphase umfasst, und die Werkstücke werden dem geschlossenen Raum bzw. der Behandlungskammer erst nach Abschluss der Adsorptionsphase entnommen.

Sollte ein von aussen vorgegebener Arbeitstakt nicht genügend Zeit lassen, das Adsorpfionsmittel in der Trocknungsphase vollständig zu regenerieren, wird empfohlen, mit der Regenerierung schon während der Reinigungsphase zu beginnen, indem zur Desorption des Adsorptionsmittels während der Reinigungsphase Trocknungsgas unter Umgehung der Behandlungskammer im Trocknungsgaskreislauf über das erwärmte Adsorptionsmittel geführt sowie durch anschließende Abkühlung sein Lösemittelgehalt herabgesetzt wird ; diese Verfahrensführung setzt also lediglich eine zu- und abschaltbare Bypass-Leitung parallel zur Behandlungskammer voraus.

Durch die Erfindung wurde auch eine Anlage zur Durchführung des vorstehend geschilderten erfindungsgemäßen Verfahrens geschaffen, wobei von einer Anlage ausgegangen wurde, die mindestens eine geschlossene Behandlungskammer zur Reinigung der Werkstücke mit flüssigem Lösemittel, einen geschlossenen Trocknungsraum zur Trocknung der gereinigten Werkstücke und einen den Trocknungsraum enthaltenden Trocknungsgaskreislauf aufweist, in dem ein Kühler für das Trocknungsgas und in Umlaufrichtung des Trocknungsgases nach dem Kühler und vor dem Trocknungsraum ein ein Adsorptionsmittel für das Lösemittel aufnehmender Adsorber sowie eine Heizvorrichtung für das Trocknungsgas angeordnet. sind; dabei wird erfindungsgemäß vorgeschlagen, zum Erwärmen des Adsorptionsmittels durch das Trocknungsgas die Heizvorrichtung zwischen dem Kühler und dem Adsorber anzuordnen und den Kühler mit einer Rückführleitung für kondensiertes Lösemittel zu versehen. Bei einer derartigen Anlage muß zum Umschalten von der Trocknungs- und Desorptionsphase auf dis Absorptionsphase und umgekehrt lediglich die Heizvorrichtung ab- bzw. angeschaltet werden, während keinerlei Ventile und sonstige Steuerungseinrichtungen erforderlich sind. Zur Wärmerückgewinnung während der Trocknungsund Desorptionsphase weist eine bevorzugte Ausführungsform der erfindungsgemäßen Anlage eine Wärmepumpe auf, über die der Kühler und die Heizvorrichtung miteinander gekoppelt sind.

Will man mit der Regenerierung des Adsorptionsmittels, d. h. mit der Desorptionsphase des erfindungsgemäßen Verfahrens, unabhängig von der Taktzeit zwischen Be- und Entladen der Behandlungskammer bzw. des Trocknungsraums werden, so empfiehlt es sich, die erfindungsgemässe Anlage so auszubilden, dass der Trocknungsgaskreislauf mehrere wahlweise in den letzteren einschaltbare Regenerationskreisläufe mit einem Trocknungsgas-Umwälzgerät, einem Kühler sowie einer durch ein Ventil sperrbaren Trocknungsgas-Rückführleitung zur Vervollständigung des Regenerationskreislaufs aufweist.

Weitere Merkmale, Vorteile und Einzelheiten der Erfindung ergeben sich aus den beigefügten Ansprüchen und/oder aus der nachfolgenden Beschreibung sowie der beigefügten zeichnerischen Darstellung einiger bevorzugter Ausführungsformen der erfindungsgemässen Anlage ; die Figuren 1 bis 3 stellen drei verschiedene Ausführungsformen schematisch dar.

Die Anlage gemäss Fig. 1 weist eine Behandlungskammer 10 mit einer Tür 12 zum Be- und Entladen auf, wobei diese Tür so gestaltet sein soll, dass sich mit ihr die Behandlungskammer gasdicht verschliessen lässt. Die letztere enthält eine nicht dargestellte Halterung für zu reinigende Werkstücke, wobei in Fig. 1 nur ein Werkstück 14 dargestellt wurde. Dieses wird mittels in der Behandlungskammer 10 stationär oder beweglich gehaltener Spritzrohre 16 mit flüssigem Lösemittel abgespritzt, das über einen Zwischenboden 18 und ein Ventil 20 zu einem darunter befindlichen Sammelraum 21 strömt, in dem sich ein Filter 22 befindet, unter dem eine Leitung 24 in den Sammelraum 21 mündet. Die Leitung 24 bildet zusammen mit einer eine Pumpe 26 enthaltenden Leitung 28 sowie einer zu den Spritzrohren 16 führenden Leitung 30 einen Lösemittelkreislauf, und mittels einer Destilliervorrichtung 32 oder dergleichen kann das Lösemittel regeneriert, z. B. von Ölen und Fetten befreit werden. Diese Destilliervorrichtung ist über Ventile 34 und 36, eine Leitung 38 und eine Pumpe 40 mit dem Lösemittelkreislauf verbunden.

An die Behandlungskammer 10 ist ferner ein als Ganzes mit 42 bezeichneter Trocknungsgaskreislauf angeschlossen. Dieser umfasst eine mit ihren beiden Enden in die Behandlungskammer 10 mündende Leitung 44 mit Ventilen 46 und 48, in der hintereinander ein Ventilator 50, ein Kondensator 52, eine Heizvorrichtung 54 sowie ein Adsorber 56 angeordnet sind. Ausserdem ist eine mit einem Ventil 58 versehene Bypass-Leitung 62 vorgesehen, über die der Trocknungsgaskreislauf bei geschlossenen Ventilen 46 und 48 unter Umgehung der Behandlungskammer 10 betrieben werden kann. Vom Kondensator 52 führt eine mit einem Ventil 64 versehene Rückführleitung 66 zur Behandlungskammer 10, um das im Kondensator 52 kondensierte Lösemittel in den Lösemittelkreislauf zurückführen zu können. Der Adsorber 56 soll mit Aktivkohle gefüllt sein.

Nachdem das Werkstück 14 hinreichend gereinigt wurde, wird die Pumpe 26 abgeschaltet und nach dem Abfliessen des Lösemittels das Ventil 20 geschlossen, worauf bei offenen Ventilen 46 und 48 sowie geschlossenem Ventil 58 der Ventilator 50, der den Kondensator 52 enthaltende, nicht näher dargestellte Kältemittelkreislauf und die Heizvorrichtung 54 eingeschaltet werden. Die durch die Heizvorrichtung 54 erwärmte Luft wird gegen das Werkstück 14 geblasen und nimmt bis zu ihrem Sättigungsdampfdruck Lösemitteldampf auf. Im Kondensator 52 kondensiert der grösste Teil des Lösemitteldampfs, worauf die Luft durch die Heizvorrichtung 54 wieder aufgeheizt und somit der relative Lösemitteldampfgehalt reduziert wird. Diese heizt ihrerseits die im Absorber 56 enthaltene Aktivkohle auf, welche durch die sie durchströmende Luft desorbiert und so regeneriert wird. Die durch die Desorption im Absorber 56 freigesetzten Lösemitteldämpfe werden zum Teil im Kondensator 52 kondensiert.

Nach Abschluss der Trocknungs- und Desorptionsphase enthält das ganze System einen Lösemittelgehalt, der durch die Temperatur im Kondensator 52 festgelegt ist. Ehe nun die Tür 12 geöffnet und das Werkstück 14 aus der Behandlungskammer 10 entfernt wird, befreit man die durch den Ventilator 50 umgewälzte Trocknungsluft durch den regenerierten Adsorber 56 weitgehendst von den in ihr noch enthaltenen Lösemitteldämpfen, wobei die Heizvorrichtung 54 ausgeschaltet, der Kondensator 52 jedoch weiterhin in Betrieb gehalten wird, um den Adsorber 56 und das Leitungssystem abzukühlen ; die im Adsorber 56 enthaltene, regenerierte Aktivkohle adsorbiert dann die restlichen Lösemitteldämpfe. Sobald der Lösemittelgehalt der Umluft unter der maximal zulässigen Arbeitsplatzkonzentration liegt, wird der Ventilator 50 abgeschaltet und kann das Werkstück der Behandlungskammer entnommen werden.

Natürlich kann die Trocknung des Werkstücks auch in einem separaten Trocknungsraum erfolgen, der mit der Behandlungskammer 10 über eine Schleuse verbunden und in den Trocknungsdaskreislauf 42 eingeschaltet ist.

Soll mit der Regenerierung des Adsorbers 56 aus Zeitgründen schon begonnen werden, so lange das Werkstück 14 noch gereinigt wird, schliesst man die Ventile 46 und 48 und öffnet das Ventil 58, um so durch den Ventilator 50 Luft umwälzen zu können, die durch die Heizvorrichtung 54 aufgeheizt wird und so die Aktivkohle des Adsorbers 56 regeneriert, während die Lösemitteldämpfe im Kondensator 52 kondensieren. Nach Beendigung des Reinigungsvorgangs kann dann die Regenerierung des Adsorbers 56 während der Trocknungsphase fortgesetzt werden.

In Fig. 2 wurden dieselben Bezugszeichen wie in Fig. 1 verwendet, soweit die beiden Anlagen identisch sind, so dass es im folgenden lediglich erforderlich ist, die Abweichungen der Anlage gemäss Fig. 2 von der ersten Ausführungsform zu erläutern.

Die Anlage besitzt einen an eine Behandlungskammer 10 angeschlossenen Trocknungsgaskreislauf 42 mit zwei parallel geschalteten Zweigen 42a und 42b, die über eine Leitung 44 und Ventile 46, 48 an die Behandlungskammer 10 angeschlossen sind. Jeder der Zweige 42a, 42b, umfasst an seinen Enden Ventile 70, 72 bzw. 70', 72', zwischen denen in Reihe in Strömungsrichtung des Trocknungsgases hintereinander ein Ventilator 50 bzw. 50', ein Kondensator 52 bzw. 52', eine Heizvorrichtung 54 bzw. 54' und ein Adsorber 56 bzw. 56' liegen. Um die beiden Trocknungsgaskreislaufzweige 42a, 42b zu vollständigen Regenerationskreisläufen 74a und 74b auszubauen, sind Leitungen 76 und 76' vorgesehen, die jeweils ein Ventil 78 bzw. 78' enthalten.

Anstelle der Behandlungskammer 10 kann auch eine andere Behandlungskammer 10' über eine Leitung 44' und Ventile 46', 48' in den Trocknungsgaskreislauf 42 eingeschaltet werden, solange bei geschlossenen Ventilen 46, 48 die Behandlungskammer 10 geleert und mit neuen Werkstücken beladen wird.

Der Vorzug der in Fig. 2 dargestellten Anlage gegenüber derjenigen nach Fig. 1 besteht nicht nur darin, daß sich die Adsorber 56 und 56' auch dann vollständig regenerieren lassen, wenn die Taktzeiten für die Trocknungsphase relativ kurz sind, z. B. weil mit mehreren Behandlungskammem gearbeitet wird, sondern auch in einer Energieeinsparung : Bei einer Anlage, wie sie in Fig. 1 dargestellt ist, muß der Adsorber in kurzen Zeitabständen aufgeheizt und wieder abgekühlt werden. Eine Anlage entsprechend derjenigen nach Fig. 2 ermöglicht es nun, Adsorber 56 bzw. 56' mit großer Kapazität zu verwenden, so dass jeder über mehrere Reinigungszyklen entweder Lösemitteldampf adsorbiert oder regeneriert wird. So kann man z. B. zunächst den Zweig 42a für die Trocknungsund Desorptionsphase mehrerer Reinigungszyklen verwenden, für deren Adsorptionsphasen auf den Zweig 42b umgeschaltet wird und während welcher der Adsorber 56 durch den Regenerationskreislauf 74a regeneriert wird. Nach einigen Reinigungszyklen wird dann über den Zweig 42b getrocknet und desorbiert, über den Zweig 42a adsorbiert und gleichzeitig der Adsorber 56' über den Regenerationskreislauf 74b regeneriert.

Selbstverständlich wird auch bei der Anlage nach Fig.2 in den Kühlern bzw. Kondensatoren 52 und 52' rückgenommenes Lösemittel wieder den nicht dargestellten Sammelräumen 21 der Behandlungskammer 10 und 10' zugeführt.

Die Anlage gemäss Fig. 3 enthält Mittel zur Wärmerückgewinnung aus der Kondensationsstufe zwecks Aufheizung der im Trocknungsgaskreislauf umlaufenden Luft und damit des Adsorbers zu dessen Regenerierung.

Eine Behandlungskammer 100 liegt wieder in einem Trocknungsgaskreislauf 102, welcher, ausgehend von der Behandlungskammer, hintereinander einen Ventilator 104, einen Kondensator 106, eine Heizvorrichtung 108, eine elektrische Zusatzheizvorrichtung 110 und einen Adsorber 112 enthält. Im Kondensator 106 anfallendes, flüssiges Lösemittel kann wieder über eine Rückführleitung 66 in einen dem Sammelraum 21 der Ausführungsform nach Fig. 1 entsprechenden Raum unterhalb der Behandlungskammer 100 zurückgeführt werden.

Ferner ist ein Kältemittelkreislauf 114 vorgesehen, der als Verdampfer den Kondensator 106 und als Verflüssiger die Heizvorrichtung 108 enthält. Ausserdem sind im Kältemittelkreislauf 114 ein Kompressor 116 und hinter diesem in Reihe für das Kältemittel ein Nachkühler 118, ein Sammelbehälter 120 und eine Drossel 122 vorgesehen, die vor dem als Verdampfer dienenden Kondensator 106 liegt. Der Nachkühler 118 wird über eine Kühlmittelleitung 126 mit Kühlwasser oder Kühlluft versorgt; in der Kühlmittelleitung liegt ein Ventil 128, weiches mit Hilfe eines Temperaturfühlers 130 temperaturabhängig gesteuert wird. Ausserdem ist hinter dem als Verdampfer dienenden Kondensator 106 ein Temperaturfühler 132 im Kältemittelkreislauf 114 vorgesehen, um die Drossel 122 temperaturabhängig steuern zu können. Ein mit 134 bezeichneter Nachverdampfer, welcher als Wärmetauscher für das Kältemittel ausgebildet ist, dient dazu, das flüssige Kältemittel hinter dem Sammelbehälter 120 noch weiter abzukühlen.

Um während der Adsorptionsphase die Trocknungsluft durch den Verflüssiger 108 nicht aufzuheizen, kann dieser durch eine mit einem Ventil 140 versehene Bypass-Leitung 142 überbrückt werden. Ausserdem ist zu diesem Zweck im Kältemittelkreislauf 114 vor dem Verflüssiger 108 ein Ventil 144 vorgesehen.

## Patentansprüche

1. Verfahren für die Reinigung von Werkstücken mittels eines flüssigen Lösemittels in einer Behandlungskammer, bei dem die Werkstücke nach dem Reinigen in einem geschlossenen Trocknungsraum durch einen Gasstrom getrocknet werden, wobei mindestens ein Teil des Trockungsgases in einem Trocknungsgaskreislauf von einem Teil des in Dampfform mitgeführten Lösemittels durch Abkühlung in einer Kondensationsstufe befreit und in den Trocknungsraum zurückgeführt wird und wobei ferner ein Adsorptionsmittel zur Adsorption von bei der Trocknung entstehenden Lösemitteldampf sowie eine Heizvorrichtung verwendet werden, dadurch gekennzeichnet, daß in einer Trocknungs- und Desorptionsphase das Trocknungsgas im Trocknungsgaskreislauf nach dem Abkühlen und Kondensieren eines Teils des mitgeführten Lösemittels über ein erwärmtes Adsorptionsmittel für den Lösemitteldampf geleitet wird, um von dem erwärmten Adsorptionsmittel desorbierten Lösemitteldampf ab- und der Kondensationsstufe zuzuführen, und daß zur weiteren Reinigung des Trocknungsgases dieses in einer Adsorptionsphase im Trocknungsgaskreislauf über kühles Adsorptionsmittel geleitet wird.

2. Verfahren nach Anspruch 1, dadurch gekennzeichnet, dass das Adsorptionsmittel für die Desorptionsphase dadurch erwärmt wird, dass das Trocknungsgas hinter der Kondensationsstufe erwärmt wird.

3. Verfahren nach Anspruch 1 oder 2, dadurch gekennzeichnet, dass das Trocknungsgas auch während der Adsorptionsphase in der Kondensationsstufe abgekühlt wird.

4. Verfahren nach einem oder mehreren der Ansprüche 1 bis 3, dadurch gekennzeichnet, dass das Trocknungsgas während der Adsorptionsphase den Trocknungsgaskreislauf in derselben Richtung durchläuft wie in der Trocknungs- und Desorptionsphase.

5. Verfahren nach einem oder mehreren der Ansprüche 1 bis 4, dadurch gekennzeichnet, dass die Werkstücke dem Trocknungsraum erst nach der Adsorptionsphase entnommen werden.

6. Verfahren nach einem oder mehreren der Ansprüche 1 bis 5, dadurch gekennzeichnet, dass das Reinigungsverfahren in Zyklen durchgeführt wird, deren jeder eine Reinigungsphase, während der die Werkstücke gereinigt werden, eine Trocknungs- und Desorptionsphase sowie eine Adsorptionsphase umfasst.

7. Verfahren nach einem oder mehreren der Ansprüche 1 bis 6, dadurch gekennzeichnet, dass zur Desorption des Adsorptionsmittels während der Reinigungsphase Trocknungsgas unter Umgehung der Behandlungskammer im Trocknungsgaskreislauf über das erwärmte Adsorptionsmittel geführt sowie durch anschliessende Abkühlung sein Lösemittelgehalt herabgesetzt wird.

8. Verfahren nach einem oder mehreren der Ansprüche 1 bis 7, gekennzeichnet durch eine Wärmerückführung von der Kondensationsstufe zu derjenigen Zone des Trocknungsgaskreislaufs, in der das Trocknungsgas bzw. das Adsorptionsmittel erwärmt wird.

9. Anlage zur Durchführung des Verfahrens nach einem oder mehreren der Ansprüche 1 bis 8, mit mindestens einer geschlossenen Behandlungskammer (10; 100) zur Reinigung der Werkstücke mit flüssigem Lösemittel, einem geschlossenen Trocknungsraum zur Trocknung der gereinigten Werkstücke und einem den Trocknungsraum enthaltenden Trocknungsgaskreislauf (42 ; 102), in dem ein Kühler (52; 106) für das Trocknungsgas und in Umlaufrichtung des Trocknungsgases nach dem Kühler und vor dem Trocknungsraum ein ein Adsorptionsmittel für das Lösemittel aufnehmender Adsorber (56; 112) sowie eine Heizvorrichtung (54; 108, 110) für das Trocknungsgas angeordnet sind, dadurch gekennzeichnet, daß zum Erwärmen des Adsorptionsmittels durch das Trocknungsgas die Heizvorrichtung (54; 108, 110) zwischen dem Kühler (52 ; 106) und dem Adsorber (56 ; 112) angeordnet ist und daß der Kühler (52; 106) mit einer Rückführleitung (66) für kondensiertes Lösemittel versehen ist.

10. Anlage nach Anspruch 9, dadurch gekennzeichnet, daß der Trocknungsgaskreislauf (42) eine den Trocknungsraum (10) überbrückende, zuschaltbare Bypass-Leitung (62) enthält.

11. Anlage nach Anspruch 9 oder 10, dadurch gekennzeichnet, daß der Kühler (106) und die Heizvorrichtung (108) über eine Wärmepumpe (116, 108, 106) miteinander gekoppelt sind.

12. Anlage nach einem oder mehreren der Ansprüche 9 bis 11, dadurch gekennzeichnet, daß der Trocknungsgaskreislauf (42) mehrere wahlweise in den letzteren einschaltbare- Regenerationskreisläufe (74a, 74b) mit einem Trocknungsgasumwälzgerät (50 bzw. 50'), einem Kühler (52 bzw. 52'), einer Heizvorrichtung (54 bzw. 54'), einem Adsorber (56 bzw. 56') sowie einer durch ein Ventil (78 bzw. 78') sperrbaren Trocknungsgas-Rückführleitung (76 bzw. 76') zur Vervollständigung des Regenerationskreislaufs aufweist.

## Claims

1. A method for cleaning workpieces by means of a liquid solvent in a treatment chamber, in which method the workpieces, after cleaning, are dried in a closed drying compartment by a stream of gas, at least a part of the drying gas, in a drying gas circuit, being freed, by cooling in a condensation stage, from a part of the solvent carried along in vapour form, and being conveyed back into the drying chamber, and further with the use of an adsorption agent for adsorbing the solvent vapour arising during drying, and with the use of a heating device, characterised in that, in a drying and desorption phase, the drying gas in the drying gas circuit is conveyed, after a part of the solvent carried along has been cooled and condensed, through a heated adsorption agent for the solvent vapour, in order to convey away and to the condensation stage solvent vapour desorbed by the heated adsorption agent, and in that, for further cleaning of the drying gas, the latter is conveyed in an adsorption phase in the drying gas circuit through a cool adsorption agent.

2. A method according to Claim 1, characterised in that the adsorption agent for the desorption phase is heated in that the drying gas is heated after the condensation stage.

3. A method according to Claim 1 or 2, characterised in that the drying gas is cooled in the condensation stage during the adsorption phase also.

4. A method according to one or more of Claims 1 to 3, characterised in that the drying gas, during the adsorption phase, passes through the drying gas circuit in the same direction as in the drying and desorption phase.

5. A method according to one or more of Claims 1 to 4, characterised in that the workpieces are not removed from the drying compartment until after the adsorption phase.

6. A method according to one or more of Claims 1 to 5, characterised in that the cleaning process is carried out in cycles, each of which includes a cleaning phase during which the workpieces are cleaned, a drying and desorption phase, and an adsorption phase.

7. A method according to one or more of Claims 1 to 6, characterised in that, for desorbing the adsorption agent during the cleaning phase, drying gas is conveyed in the drying gas circuit through the heated adsorption agent, the treatment chamber being bypassed, and its solvent content is reduced by subsequent cooling.

8. A method according to one or more of Claims 1 to 7, characterised by a return of heat from the condensation stage to that area of the drying gas circuit in which the drying gas or the adsorption agent is heated.

9. An installation for carrying out the method according to one or more of Claims 1 to 8, having at least one closed treatment chamber (10 ; 100) for cleaning the workpieces with liquid solvent, and having a closed drying compartment for drying the cleaned workpieces, and having a drying gas circuit (42 ; 102) containing the drying compartment, in which circuit are arranged a cooler (52; 106) for the drying gas and, after the cooler and before the drying compartment in the direction of circulation, an adsorber (56 ; 112) accommodating an adsorption agent for the solvent, and a heating device (54; 108, 110) for the drying gas, characterised in that, for heating the adsorption agent by the drying gas, the heating agent (54; 108, 110) is arranged between the cooler (52 ; 106) and the adsorber (56 ; 112), and in that the cooler (52 ; 106) is provided with a return line (66) for condensed solvent.

10. An installation according to Claim 9, characterised in that the drying gas circuit (42) contains a bypass line (62) which bridges the drying compartment (10) and which can be connected in.

11. An installation according to Claim 9 or 10, characterised in that the cooler (106) and the heating device (108) are coupled together via a heat pump (116, 108, 106).

12. An installation according to one or more of Claims 9 to 11, characterised in that the drying gas circuit (42) has several regeneration circuits (74a, 74b) - which can be alternatively connected into the drying gas circuit - with a drying gas circulating device (50 or 50'), a cooler (52 or 52'), a heating device (54 or 54'), an adsorber (56 or 56') and a drying gas return line (76 or 76') which can be blocked by a valve (78 or 78') for completing the regeneration circuit

## Revendications

1. Procédé pour nettoyer des pièces au moyen d'un solvant liquide dans une chambre de traitement, dans lequel les pièces sont, après le nettoyage, séchées par une courant gazeux dans un compartiment de séchage fermé, au moins une partie du gaz de séchage étant, dans un circuit de gaz de séchage, libérée d'une partie du solvant entraîné sous forme de vapeur par refroidissement dans une étape de condensation et étant recyclée dans le compartiment de séchage, un agent d'adsorption étant en outre utilisé pour l'adsorption de vapeur de solvant formée au cours du séchage ainsi qu'un dispositif de chauffage, caractérisé en ce que, dans une phase de séchage et de désorption, le gaz de séchage est, dans le circuit de gaz de séchage, après le refroidissement et la condensation d'une partie du solvant entraîné, passé par un agent d'adsorption de la vapeur de solvant, chauffé, pour évacuer de la vapeur de solvant désorbée de l'agent d'adsorption chauffé et l'amener à l'étape de condensation et en ce que, pour purifier davantage le gaz de séchage, celui-ci est, dans une phase d'adsorption, passé dans le circuit de gaz de séchage par de l'agent d'adsorption froid.

2. Procédé suivant la revendication 1, caractérisé en ce que l'agent d'adsorption est chauffé pour la phase de désorption par le fait que le gaz de séchage est chauffé en aval de l'étape de condensation.

3. Procédé suivant l'une des revendications 1 et 2, caractérisé en ce que le gaz de séchage est refroidi dans l'étape de condensation, également pendant la phase d'adsorption.

4. Procédé suivant une ou plusieurs des revendications 1 à 3, caractérisé en ce que le gaz de séchage traverse, pendant la phase d'adsorption, le circuit de gaz de séchage dans le même sens que dans la phase de séchage et de désorption.

5. Procédé suivant une ou plusieurs des revendications 1 à 4, caractérisé en ce que les pièces ne sont prélevées du compartiment de séchage qu'après la phase d'adsorption.

6. Procédé suivant une ou plusieurs des revendications 1 à 5, caractérisé en ce que le procédé de nettoyage est effectué en cycles dont chacun comprend une phase de nettoyage pendant laquelle les pièces sont nettoyées, une phase de séchage et de désorption ainsi qu'une phase d'adsorption.

7. Procédé suivant une ou plusieurs des revendications 1 à 6, caractérisé en ce que, pour la désorption de l'agent d'adsorption, du gaz de séchage est, pendant la phase de nettoyage, guidé par contournement de la chambre de traitement dans le circuit de gaz de séchage, par l'agent d'adsorption chauffé, et en ce que sa teneur en solvant est diminuée par un refroidissement ultérieur.

8. Procédé suivant une ou plusieurs des revendications 1 à 7, caractérisé par un recyclage de la chaleur de l'étape de condensation vers la zone du circuit de gaz de séchage dans laquelle le gaz de séchage ou respectivement l'agent d'adsorption est chauffé.

9. Installation pour la mise en oeuvre du procédé suivant une ou plusieurs des revendications 1 à 8, comprenant au moins une chambre de traitement fermée (10 ; 100) pour le nettoyage des pièces avec un solvant liquide, un compartiment de séchage fermé pour le séchage des pièces nettoyées et un circuit de gaz de séchage (42 ; 102) qui comporte le compartiment de séchage et dans lequel sont agencés un réfrigérant (52 ; 106) pour le gaz de séchage et, dans le sens de circulation du gaz de séchage, en aval du réfrigérant et en amont du compartiment de séchage, un dispositif d'adsorption (56 ; 112), dans lequel est logé un agent d'adsorption pour le solvant, ainsi qu'un dispositif de chauffage (54; 108, 110) pour le gaz de séchage, caractérisé en ce que, pour le chauffage de l'agent d'adsorption par le gaz de séchage, le dispositif de chauffage (54 ; 108, 110) est agencé entre le réfrigérant (52 ; 106) et le dispositif d'adsorption (56 ; 112) et en ce que le réfrigérant (52 ; 106) est pourvu d'un conduit de recyclage (66) pour le solvant condensé.

10. Installation suivant la revendication 9, caractérisée en ce que le circuit de gaz de séchage (42) comporte un conduit de dérivation (62) qui peut être mis en circuit et qui contourne le compartiment de séchage (10).

11. Installation suivant l'une des revendications 9 et 10, caractérisée en ce que le réfrigérant (106) et le dispositif de chauffage (108) sont mutuellement couplés par une pompe à chaleur (116, 108, 106).

12. Installation suivant une ou plusieurs des revendications 9 à 11, caractérisée en ce que le circuit de gaz de séchage (42) présente plusieurs circuits de régénération (74a, 74b) qui peuvent sélectivement être mis en circuit dans ce dernier et qui comportent un appareil de circulation de gaz de séchage (50 et respectivement 50'), un réfrigérant (52 et respectivement 52'), un dispositif de chauffage (54 et respectivement 54'), un dispositif d'adsorption (56 et respectivement 56') ainsi qu'un conduit de recyclage de gaz de séchage (76 et respectivement 76'), obturable pour une soupape (78 et respectivement 78'), pour compléter le circuit de régénération.
